# EUROPÄISCHE PATENTSCHRIFT

(11) **EP 1 798 408 B1**
(45) Veröffentlichungstag und Bekanntmachung des Hinweises auf die Patenterteilung: **10.09.2008**
(21) Anmeldenummer: 06123212.0
(22) Anmeldetag: 31.10.2006
(51) Int. Cl.: F02M 51/06, F02M 59/20, F02M 63/00

(54) **Kraftstoffeinspritzverfahren und Kraftstoffeinspritzsystem**
Method for injecting fuel and system for injecting fuel
Système d'injection de combustible et méthode pour injecter le combustible

(30) Priorität: 16.12.2005 DE 102005060273
(43) Veröffentlichungstag der Anmeldung: 20.06.2007
(73) Patentinhaber: ROBERT BOSCH GMBH, 70442 Stuttgart (DE)
(72) Erfinder: Gangi, Marco, 73734 Esslingen (DE); Schulz, Udo, 71665 Vaihingen/Enz (DE); Proepper, Thomas, 72762 Reutlingen (DE)

(56) Entgegenhaltungen:
- WO-A-01/36812
- DE-A1- 10 030 079
- DE-A1- 19 735 232
- DE-C1- 4 301 614

## Beschreibung

Die Erfindung betrifft ein Kraftstoffeinspritzverfahren und ein Kraftstoffsystem zur Versorgung einer Brennkraftmaschine mit Kraftstoff, wobei in verschiedenen Einspritzphasen unterschiedliche Kraftstoffmengen in einen Brennraum der Brennkraftmaschine eingespritzt werden.

### Stand der Technik

Bei der Kraftstoffeinspritzung werden in unterschiedlichen Einspritzphasen unterschiedliche Kraftstoffmengen eingespritzt. Bei einer Voreinspritzung wird eine geringe Kraftstoffmenge genau dosiert eingespritzt. Dazu ist ein relativ niedriger Speicherdruck erforderlich. Bei einer Haupteinspritzung soll in kurzer Zeit viel Kraftstoff eingespritzt werden. Dazu ist ein hoher Speicherdruck erforderlich. Bei einer Nacheinspritzung ist eher ein niedriger Speicherdruck gewünscht. Die Bereitstellung von unterschiedlichen Speicherdrücken ist schwierig. Stattdessen ist es möglich, den Durchflussquerschnitt einer Kraftstoffeinspritzeinrichtung in verschiedenen Einspritzphasen zu ändern.

Ein Kraftstoffeinspritzverfahren gemäß dem Oberbegriff des Anspruchs 1 in der DE 197 35 232 gezeigt.

Aufgabe der Erfindung ist es, die Versorgung einer Brennkraftmaschine mit Kraftstoff in verschiedenen Einspritzphasen, in denen unterschiedliche Kraftstoffmengen eingespritzt werden, zu verbessern.

### Vorteile der Erfindung

Die Aufgabe ist bei einem Kraftstoffeinspritzverfahren gemäß dem Oberbegriff des Anspruchs 1 dadurch gelöst, dass Kraftstoff mit elektro-rheologischen und/oder magneto-rheologischen Eigenschaften verwendet wird, dessen Viskosität durch Anlegen eines elektrischen und/oder magnetischen Feldes gezielt verändert wird, um den Einspritzverlauf zu steuern. Die elektro-rheologischen und/oder magneto-rheologischen Eigenschaften des Kraftstoffs können zum Beispiel durch Additive hervorgerufen werden, die dem Kraftstoff beigemischt werden.

Ein bevorzugtes Ausführungsbeispiel des Verfahrens ist dadurch gekennzeichnet, dass zum Aufbau des elektrischen und/oder magnetischen Feldes ein Piezoaktorkörper eines Piezoaktors und/oder eine Aktorspule eines Magnetventils als elektrischer und/oder magnetischer Energiespeicher verwendet wird, der beziehungsweise die auch zum Steuern einer Kraftstoffeinspritzeinrichtung verwendet wird. Kraftstoffinjektoren mit Piezoaktoren und Magnetspulen sind bekannt. Die Verwendung eines bereits vorhandenen Piezoaktorkörpers, der auch als Piezostack bezeichnet wird, oder einer Magnetspule als elektrischen Energiespeicher liefert den Vorteil, dass die Energie auch zum Aufbau des elektrischen beziehungsweise magnetischen Feldes und somit zur Viskositätsänderung des Kraftstoffs genutzt werden kann. Somit muss diese Energie nicht oder nur teilweise in das Steuergerät zurückgeführt werden.

Ein weiteres bevorzugtes Ausführungsbeispiel des Verfahrens ist dadurch gekennzeichnet, dass in Einspritzpausen zwischen verschiedenen Einspritzphasen mindestens eine Kraftstoffdurchtrittsöffnung durch eine gezielte Änderung der Viskosität des Kraftstoffs verschlossen wird.

Ein weiteres bevorzugtes Ausführungsbeispiel des Verfahrens ist dadurch gekennzeichnet, dass die Änderung der Viskosität in den Einspritzpausen erfolgt.

Ein weiteres bevorzugtes Ausführungsbeispiel des Verfahrens ist dadurch gekennzeichnet, dass die Änderung der Viskosität während der Einspritzung erfolgt. Die Änderung der Viskosität während der Einspritzung ermöglicht eine direkte Einspritzstrahlformung und Gemischbildung.

Die oben angegebene Aufgabe ist bei einem Kraftstoffeinspritzsystem gemäß dem Oberbegriff des Anspruchs 3 dadurch gelöst, dass der Kraftstoff elektro-rheologische und/oder magneto-rheologische Eigenschaften hat, und, dass die Kraftstoffeinspritzeinrichtung eine elektrische Einrichtung zum Anlegen eines elektrischen und/oder magnetischen Feldes aufweist, durch welche die Viskosität des Kraftstoffs gezielt veränderbar ist, um den Einspritzverlauf zu steuern. Bei der elektrischen und/oder magnetischen Einrichtung handelt es sich zum Beispiel um einen Platten- oder Zylinderkondensator zur Ausbildung eines elektrischen Feldes beziehungsweise um eine Magnetspule zur Ausbildung eines magnetischen Feldes.

Ein bevorzugtes Ausführungsbeispiel des Systems ist dadurch gekennzeichnet, dass die Kraftstoffeinspritzeinrichtung einen Hochdruckkanal umfasst, der, zumindest teilweise, von der elektrischen Einrichtung zum Anlegen des elektrischen und/oder magnetischen Feldes umgeben ist. Der Hochdruckkanal erstreckt sich vorzugsweise bis zu einem Düsennadelsitz.

Ein weiteres bevorzugtes Ausführungsbeispiel des Systems ist dadurch gekennzeichnet, dass die Kraftstoffeinspritzeinrichtung einen Düsenkanal umfasst, aus dem Kraftstoff in den Brennraum der Brennkraftmaschine eingespritzt wird und der, zumindest teilweise, von der elektrischen Einrichtung zum Anlegen des elektrischen und/oder magnetischen Feldes umgeben ist. Vorzugsweise setzt sich die Einrichtung zum Anlegen des elektrischen und/oder magnetischen Feldes vom Hochdruckkanal bis zum Düsenkanal fort.

Ein weiteres bevorzugtes Ausführungsbeispiel des Systems ist dadurch gekennzeichnet, dass die elektrische Einrichtung zum Anlegen des elektrischen und/oder magnetischen Feldes an ein Steuergerät angeschlossen ist. Über das Steuergerät kann rechtzeitig vor Einspritzbeginn ein elektrisches und/oder magnetisches Feld mit der für die gewünschte Viskosität erforderlichen Feldstärke eingestellt werden.

### Beschreibung der Ausführungsbeispiele

Die Erfindung betrifft insbesondere Common-Rail-Einspritzsysteme mit mehreren Einspritzphasen pro Arbeitstakt pro Zylinder. Für eine Haupteinspritzung möchte man in möglichst kurzer Zeit eine große Kraftstoffmenge einspritzen, um das maximal mögliche Drehmoment zu erreichen. Demzufolge ist ein hoher Raildruck erwünscht. Für eine Voreinspritzung möchte man möglichst eine kleine Kraftstoffmenge genau dosiert einspritzen, um das Abgas nicht unnötig zu verschlechtern, aber ein Optimum für die Geräuschreduktion zu erreichen. Um den Einfluss der Toleranzen gering zu halten und ein Einspritzventil sicher öffnen und schließen zu können, möchte man größere Ansteuerdauern. Also ist ein niedriger Raildruck erwünscht. Für späte Nacheinspritzungen zur Abgasnachbehandlung besteht bei zu hohem Raildruck die Gefahr der Schmierfilmabwaschung, da die Strahlkraft zu groß wird und die Zylinderwand in Folge des sich nach unten bewegenden Kolbens besprüht wird. Daher ist hier ein niedriger Raildruck erwünscht.

Gemäß einem wesentlichen Aspekt der vorliegenden Erfindung werden die elektro-rheologischen oder magneto-rheologischen Eigenschaften von bestimmten Flüssigkeiten beziehungsweise Additiven im beziehungsweise von Dieselkraftstoff genutzt. Elektro-rheologische oder magneto-rheologische Flüssigkeiten ändern ihre Viskosität beim Anlegen eines elektrischen beziehungsweise magnetischen Feldes.

Die Änderung der Viskosität geschieht innerhalb kürzester Zeit, zum Beispiel einer Millisekunde und weniger. Durch Abschalten des elektrischen beziehungsweise magnetischen Feldes hebt sich der Effekt in kürzester Zeit wieder auf. Die Verwendung dieser Flüssigkeiten liefert die Möglichkeit einer optimalen Einspritzverlaufsformung und einer variablen Gemischbildung zwischen zeitlich eng aufeinander folgenden Einspritzungen.

Das erfindungsgemäße Kraftstoffeinspritzsystem umfasst einen Kraftstoffinjektor mit einem Hochdruckkanal, der bis zu einem Düsensitz/Düsenloch reicht.

Bei dem elektro-rheologischen Prinzip wird der physikalische Effekt genutzt, dass sich die elektrischen Dipole der Kraftstoff-Ölmoleküle oder Kraftstoff-Additive im elektrischen und/oder magnetischen Feld ausrichten und dadurch in ihrer Beweglichkeit behindert sind. Das elektrische Feld wird durch eine geeignete Anordnung metallischer Elektroden, zum Beispiel eines Platten- oder Zylinder-Kondensators, direkt um den Hochdruckkanal bis zum Düsensitz realisiert. Ein magnetisches Feld wird durch eine geeignete Anordnung von Elementen oder den jeweiligen Enden eines magnetischen Kreises realisiert.

Gemäß einer Ausführungsform ist die Elektrodenanordnung bis in den Düsenkanal fortgesetzt. Die Form und die Abmessungen der Elektroden sind in Abhängigkeit von den folgenden Parametern auszulegen: Die Fließgeschwindigkeit des Kraftstoffs im Hochdruckkanal bei offener Düse; die maximale Einspritzdauer; die minimale Viskosität des Kraftstoffs und die Zeitdauer der Viskositätsänderung. Die Steuerung des elektrischen und/oder magnetischen Felds erfolgt vorzugsweise durch ein vorhandenes Motor-Steuergerät, in dem das Einspritzmanagement erfolgt. So kann rechtzeitig vor der Ansteuerung (Einspritzbeginn) das elektrische Feld mit der für die gewünschte Viskosität erforderlichen Feldstärke eingestellt werden. Die Ausrichtung der Dipole benötigt nur eine relativ kurze Zeit, typischerweise kleiner als eine Millisekunde. So können die Einspritzpausen zwischen den verschiedenen Einspritzphasen dazu genutzt werden, die Viskosität entsprechend dem gewünschten Einspritzstrahlbild, der Einspritzstrahlkraft, und dem Düsendurchfluss durch Steuerung/Regelung der elektrischen Feldstärke zu verändern. Dadurch wird eine kontinuierliche Einspritzverlaufsformung ermöglicht.

Die Regelung der elektrischen und/oder magnetischen Feldstärke kann auch dazu benutzt werden, den Temperatureinfluss auf die Viskosität und damit auf die bei konstanter Ansteuerdauer des Injektors (Öffnungsdauer der Düsennadel) veränderte Einspritzmenge zur Kompensation des Temperatureinflusses zu nutzen.

In den Einspritzpausen kann die elektrische und/oder magnetische Feldstärke so hoch eingestellt werden, dass der quasi feste Kraftstoff den Hochdruckkanal verschließt und letztlich nichts eingespritzt wird. Wenn eine Einspritzung erwünscht wird, dann wird die elektrische und/oder magnetische Feldstärke entsprechend der gewünschten Viskosität soweit reduziert, dass der Kraftstoff durch die Düse fließen kann, also eingespritzt wird. Um die Einspritzung zu beenden, wird die elektrische beziehungsweise magnetische Feldstärke wieder soweit erhöht, bis der Kraftstoff quasi fest ist.

Die engen Querschnitte der Düsen-Bohrungen und die damit verbundenen Adhäsionseffekte und Reibungseffekte unterstützen das erfindungsgemäße Prinzip, das heißt, dass rheologische Medium muss nicht absolut fest sein, sondern nur den Einspritzkanal verstopfen. Unterstützend kann der Hochdruckkanal zum Beispiel ungradlinig und Düsenbohrung zum Beispiel konisch ausgeführt werden, um den Verstopfungseffekt zu unterstützen.

Bei dem magneto-rheologischen Prinzip wird der physikalische Effekt genutzt, dass sich die magnetischen Dipole der Kraftstoff-Moleküle oder der Kraftstoff-Additive im magnetischen Feld ausrichten, wodurch ihre Beweglichkeit verringert wird.

## Patentansprüche

1. Kraftstoffeinspritzverfahren zur Versorgung einer Brennkraftmaschine mit Kraftstoff, wobei in verschiedenen Einspritzphasen unterschiedliche Kraftstoffmengen in einen Brennraum der Brennkraftmaschine eingespritzt werden, **dadurch gekennzeichnet, dass** Kraftstoff mit elektro-rheologischen und/oder magneto-rheologischen Eigenschaften verwendet wird, dessen Viskosität durch Anlegen eines elektrischen und/oder magnetischen Feldes gezielt verändert wird, um den Einspritzverlauf zu steuern.

2. Kraftstoffeinspritzverfahren nach Anspruch 1, **dadurch gekennzeichnet, dass** zum Aufbau des elektrischen und/oder magnetischen Feldes ein Piezoaktorkörper eines Piezoaktors und/oder eine Aktorspule eines Magnetventils als elektrischer und/oder magnetischer Energiespeicher verwendet wird, der beziehungsweise die auch zum Steuern einer Kraftstoffeinspritzeinrichtung verwendet wird.

3. Kraftstoffeinspritzverfahren nach einem der vorhergehenden Ansprüche, **dadurch gekennzeichnet, dass** in Einspritzpausen zwischen verschiedenen Einspritzphasen mindestens eine Kraftstoffdurchtrittsöffnung durch eine gezielte Änderung der Viskosität des Kraftstoffs verschlossen wird.

4. Kraftstoffeinspritzverfahren nach einem der vorhergehenden Ansprüche, **dadurch gekennzeichnet, dass** die Änderung der Viskosität in den Einspritzpausen erfolgt.

5. Kraftstoffeinspritzverfahren nach einem der vorhergehenden Ansprüche, **dadurch gekennzeichnet, dass** die Änderung der Viskosität während der Einspritzung erfolgt.

6. Kraftstoffeinspritzsystem zur Versorgung einer Brennkraftmaschine mit Kraftstoff, mit mindestens einer Kraftstoffeinspritzeinrichtung, aus der in verschiedenen Einspritzphasen unterschiedliche Kraftstoffmengen in einen Brennraum der Brennkraftmaschine eingespritzt werden, **dadurch gekennzeichnet, dass** der Kraftstoff elektro-rheologische und/oder magneto-rheologische Eigenschaften hat, und, dass die Kraftstoffeinspritzeinrichtung eine elektrische Einrichtung zum Anlegen eines elektrischen und/oder magnetischen Feldes aufweist, durch das die Viskosität des Kraftstoffs gezielt veränderbar ist, um den Einspritzverlauf zu steuern.

7. Kraftstoffeinspritzsystem nach Anspruch 6, **dadurch gekennzeichnet, dass** die Kraftstoffeinspritzeinrichtung einen Hochdruckkanal umfasst, der, zumindest teilweise, von der elektrischen Einrichtung zum Anlegen des elektrischen und/oder magnetischen Feldes umgeben ist.

8. Kraftstoffeinspritzsystem nach Anspruch 6 oder 7, **dadurch gekennzeichnet, dass** die Kraftstoffeinspritzeinrichtung einen Düsenkanal umfasst, aus dem Kraftstoff in den Brennraum der Brennkraftmaschine eingespritzt wird und der, zumindest teilweise, von der elektrischen Einrichtung zum Anlegen des elektrischen und/oder magnetischen Feldes umgeben ist.

9. Kraftstoffeinspritzsystem nach einem der Ansprüche 6 bis 8, **dadurch gekennzeichnet, dass** die elektrische Einrichtung zum Anlegen des elektrischen und/oder magnetischen Feldes an ein Steuergerät angeschlossen ist.

## Claims

1. Method for injecting fuel for supplying an internal combustion engine with fuel, with different fuel quantities being injected into a combustion chamber of the internal combustion engine in different injection phases, **characterized in that** fuel with electro-rheological and/or magneto-rheological properties is used, the viscosity of which is varied in a targeted fashion by applying an electrical and/or magnetic field in order to control the injection profile.

2. Method for injecting fuel according to Claim 1, **characterized in that** a piezoelectric actuator body of a piezoelectric actuator and/or an actuator coil of a solenoid valve is used as an electrical and/or magnetic energy store for building up the electrical and/or magnetic field, which piezoelectric actuator body and/or actuator coil is also used for controlling a fuel injection device.

3. Method for injecting fuel according to one of the preceding claims, **characterized in that**, in injection intervals between different injection phases, at least one fuel passage opening is closed off by means of a targeted change in the viscosity of the fuel.

4. Method for injecting fuel according to one of the preceding claims, **characterized in that** the change in the viscosity takes place in the injection intervals.

5. Method for injecting fuel according to one of the preceding claims, **characterized in that** the change in the viscosity takes place during the injection.

6. Fuel injection system for supplying an internal combustion engine with fuel, having at least one fuel injection device from which different fuel quantities are injected into a combustion chamber of the internal combustion engine in different injection phases, **characterized in that** the fuel has electro-rheological and/or magneto-rheological properties and **in that** the fuel injection device has an electrical device for applying an electrical and/or magnetic field, by means of which electrical device the viscosity of the fuel can be varied in a targeted fashion in order to control the injection profile.

7. Fuel injection system according to Claim 6, **characterized in that** the fuel injection device comprises a high-pressure duct which is at least partially surrounded by the electrical device for applying the electrical and/or magnetic field.

8. Fuel injection system according to Claim 6 or 7, **characterized in that** the fuel injection device comprises a nozzle duct from which fuel is injected into the combustion chamber of the internal combustion engine and which is at least partially surrounded by the electrical device for applying the electrical and/or magnetic field.

9. Fuel injection system according to one of Claims 6 to 8, **characterized in that** the electrical device for applying the electrical and/or magnetic field is connected to a control unit.

## Revendications

1. Procédé d'injection de carburant pour alimenter en carburant un moteur à combustion interne selon lequel on injecte des doses de carburant différentes dans la chambre de combustion du moteur à combustion interne au cours des différentes phases d'injection,
**caractérisé en ce qu'**
on utilise un carburant ayant des caractéristiques électrorhéologiques et/ou magnétorhéologiques et dont la viscosité est modifiée de manière ciblée par l'application d'un champ électrique et/ou magnétique pour commander l'évolution de l'injection.

2. Procédé d'injection de carburant selon la revendication 1,
**caractérisé en ce que**
pour établir le champ électrique et/ou magnétique, on utilise un organe d'un actionneur piézo-électrique et/ou d'une bobine d'actionneur d'une électrovanne comme accumulateur d'énergie électrique et/ou magnétique pour commander une installation d'injection de carburant.

3. Procédé d'injection de carburant selon les revendications précédentes,
**caractérisé en ce que**
dans les pauses d'injection, entre différentes phases d'injection, au moins un orifice de passage de carburant est fermé par la modification ciblée de la viscosité du carburant.

4. Procédé d'injection de carburant selon les revendications précédentes,
**caractérisé en ce que**
la modification de la viscosité se fait au cours des pauses d'injection.

5. Procédé d'injection de carburant selon les revendications précédentes,
**caractérisé en ce que**
la modification de la viscosité se fait au cours de l'injection.

6. Système d'injection de carburant pour alimenter en carburant un moteur à combustion interne comportant au moins une installation d'injection de carburant à partir de laquelle, dans les différentes phases d'injection, on injecte des doses de carburant différentes dans la chambre de combustion du moteur à combustion interne,
**caractérisé en ce que**
le carburant a des caractéristiques électrorhéologiques et/ou magnétorhéologiques, et
l'installation d'injection de carburant comporte une installation électrique pour appliquer un champ électrique et/ou magnétique permettant de modifier de manière ciblée la viscosité du carburant pour commander l'évolution de l'injection.

7. Système d'injection de carburant selon la revendication 6,
**caractérisé en ce que**
l'installation d'injection de carburant comprend un canal haute pression qui est au moins partiellement entouré par une installation électrique pour appliquer un champ électrique et/ ou magnétique.

8. Système d'injection de carburant selon la revendication 6 ou 7,
**caractérisé en ce que**
l'installation d'injection de carburant comprend un canal de buse à partir duquel du carburant est injecté dans la chambre de combustion du moteur à combustion interne et qui est au moins en partie entouré par l'installation électrique pour appliquer le champ électrique et/ou magnétique.

9. Système d'injection de carburant selon les revendications 6 à 8,
**caractérisé en ce que**
l'installation électrique est raccordée à un appareil de commande pour appliquer le champ électrique et/ou magnétique.
